# EUROPÄISCHE PATENTSCHRIFT

(11) **EP 0 893 549 B1**
(45) Veröffentlichungstag und Bekanntmachung des Hinweises auf die Patenterteilung: **21.03.2007**
(21) Anmeldenummer: 98112976.0
(22) Anmeldetag: 13.07.1998
(51) Int. Cl.: E04B 7/10, E04B 1/58, E04D 3/08

(54) **Tragkonstruktion zur Abstützung einer Verglasung**
Structural construction for supporting a glazing
Structure porteuse pour supporter un vitrage

(30) Priorität: 23.07.1997 DE 29713016 U
(43) Veröffentlichungstag der Anmeldung: 27.01.1999
(73) Patentinhaber: Roschmann Konstruktionen aus Stahl und Glas GmbH, 86368 Gersthofen (DE)
(72) Erfinder: Lehmann, Raimund, 74348 Lauffen (DE)
(74) Vertreter: Dreiss, Fuhlendorf, Steimle & Becker

(56) Entgegenhaltungen:
- EP-A- 0 413 235
- WO-A-94/13895
- WO-A-96/25568
- FR-A- 2 640 301

## Beschreibung

Die vorliegende Erfindung betrifft eine Tragkonstruktion zur Abstützung einer Verglasung mit den Merkmalen des Oberbegriffs des Anspruchs 1.

Die Verglasung kann als Glaswand oder Glasdach ausgeführt sein. Die Glaswand bzw. das Glasdach setzen sich aus einer Vielzahl von einzelnen Glasscheiben zusammen, die in einem Abstand zueinander auf der Tragkonstruktion befestigt sind. Unter jedem Rand der Glasscheiben verlaufen stets Stäbe der Tragkonstruktion.

Eine derartige Tragkonstruktion zur Abstützung einer Verglasung ist beispielsweise aus der WO-A-96 25 568 bekannt. Bei dem dort offenbarten Stabknoten werden die innerhalb des Stabknotens auftretenden Druckkräfte über die Flächenkontakte zwischen den aneinanderstoßenden Stäben übertragen. Zugkräfte dagegen werden über die den Stoßbereich beidseitig überdeckenden, miteinander verschraubten Abdeckplatten übertragen. Biegekräfte werden in Druck- und Zugkräften zerlegt und in der oben genannten Weise zwischen den Stäben übertragen.

Wenn bei dem vorbekannten Stabknoten die Verbindungsschrauben durch die beiden Abdeckplatten und durch die dazwischenliegenden Endbereiche der Stäbe verlaufen, lasten insbesondere bei der Übertragung von Zugkräften nahezu die gesamten Kräfte auf den Verbindungsschrauben. Die Übertragung der Zugkräfte zwischen den Stäben im Bereich der Stabknoten erfolgt mittelbar über die Verbindungsschrauben. Die Größe der übertragbaren Kräfte und damit auch die durch die Tragkonstruktion überspannbaren Weiten werden also im wesentlichen durch die Stabilität der Verbindungsschrauben begrenzt. Außerdem kann der Knotenbereich von keiner Glasplatte überdeckt werden, da diese an den Schraubenköpfen oder Muttern anstoßen würde.

Aus der DE-A-38 41 281 ist eine Verbindungsvorrichtung bekannt, bei welcher die Enden von Fachwerkstäben formschlüssig mittels zweier Scheiben miteinander verbunden sind. Jedoch legen die Stabenden nicht aneinander an, so dass sowohl Zug- als auch Druckkräfte über den Formschluss der Verbindungsscheiben übertragen werden muss. Außerdem kann die Seite, auf welcher die Schraube eingesteckt wird, nicht als Auflagefläche für eine Glasscheibe dienen.

Die Aufgabe der Erfindung besteht deshalb darin, eine Tragkonstruktion der eingangs genannten Art dahingehend weiterzubilden, dass die Verbindungsschrauben bei der Übertragung von Kräften über den Stabknoten entlastet werden und dadurch wesentlich größere Kräfte über den Stabknoten zwischen den Stäben übertragen werden können und dass die Einsteckseite auch als Auflagefläche dienen kann.

Diese Aufgabe wird erfindungsgemäß mit einer Tragkonstruktion zur Abstützung einer Verglasung gelöst, die die Merkmale des Anspruchs 1 aufweist.

Als Wirkflächen werden nachfolgenden diejenigen Oberflächen der Abdeckplatten bzw. der Endbereiche der Stäbe verstanden, die sich gegenseitig berühren. Die Wirkflächen können beispielsweise jeweils mit einer Verzahnung versehen werden, wobei die Zähne einer ersten Wirkfläche in die Zahnzwischenräume einer die erste Wirkfläche berührenden zweiten Wirkfläche eingreifen, und umgekehrt die Zähne der zweiten Wirkfläche in die Zahnzwischenräume der ersten Wirkfläche eingreifen. Außerdem sind die Verbindungsschrauben auf der der Verglasung zugewandten Seite in der Abdeckplatte versenkt angeordnet. Dadurch weist die Tragkonstruktion im Bereich der Stabknoten eine ebene Auflagefläche für die Verglasung auf.

Dadurch, dass die Wirkflächen erfindungsgemäß über eine Formschlussverbindung miteinander verbunden sind, werden die Druck- und Zugkräfte im wesentlichen unmittelbar über die Abdeckplatten zwischen den Stäben übertragen. Folglich werden die Verbindungsschrauben von Druck- und Zugkräften entlastet. Dies erhöht die Tragfähigkeit des Stabknotens in erheblichem Masse. Dadurch können die durch die Tragkonstruktion überspannbaren Weiten erheblich vergrößert werden. Sollen die Spannweiten jedoch nicht vergrößert werden, können statt dessen die Verbindungsschrauben entsprechend schwächer dimensioniert werden. Dies kann beispielsweise durch den Einsatz eines preisgünstigeren Schraubenmaterials erfolgen, was zu vorteilhaften Kosteneinsparungen führt. Die Stärke der Verbindungsschrauben kann aber auch durch eine Verringerung der Abmessungen der Schrauben reduziert werden, wodurch vorteilhafterweise kleinbauendere Stabknoten realisiert werden können.

Dabei sind an den Wirkflächen der Abdeckplatten Vertiefungen und an den Wirkflächen der Endbereiche der Stäbe Vorsprünge ausgebildet, die in die Vertiefungen formschlüssig eingreifen. Dies ist eine einfache und zugleich sehr wirkungsvolle Ausgestaltungsform der Wirkflächen mit einer Formschlussverbindung zwischen den Abdeckplatten und den Endbereichen der Stäbe. Die Vertiefungen können beispielsweise als Öffnungen und die Vorsprünge als Stifte ausgebildet sein, die in die Öffnungen formschlüssig eingreifen.

Es hat sich als besonders vorteilhaft erwiesen, die Vertiefungen als in die Wirkflächen der Abdeckplatten eingelassene kreisringförmige Nuten und die Vorsprünge als von den Wirkflächen der Endbereiche der Stäbe vorspringende Ringabschnitte auszubilden, die in die Nuten formschlüssig eingreifen. Die Stäbe und die Abdeckplatten stehen nach dem Nut- und Federprinzip miteinander formschlüssig im Eingriff. Auf diese Weise können die Kräfte, die im Bereich des Stabknotens wirken, besonders großflächig von den Stäben auf die Abdeckplatten und umgekehrt übertragen werden. Dadurch werden die Verbindungsschrauben besonders stark entlastet.

In einer vorteilhaften Weiterbildung der Erfindung wird vorgeschlagen, dass die Stäbe in ihren jeweiligen Endbereichen sich verjüngende Stirnflächenbereiche aufweisen, an denen die benachbarten Stäbe flächig und drückend aneinanderliegen. Über diese aneinanderstoßende Stirnflächenbereiche können die Druckkräfte von einem Stab gleichmäßig auf die benachbarten Stäbe übertragen werden.

Um eine besonders geringe Bauhöhe des Stabknotens realisieren zu können, hat es sich als vorteilhaft erwiesen, eine oder beide Abdeckplatten in etwa parallel zu den Wirkflächen mehr oder weniger tief versenkt in den Endbereichen der Stäbe anzuordnen. Durch das vollständige Versenken der Abdeckplatte, die der Verglasung zugewandt ist, weist die Tragkonstruktion auch im Bereich der Stabknoten einen im wesentlichen ebenen Auflagerahmen für die Verglasung auf. Durch eine geringe Bauhöhe der Stabknoten fügen sich diese unauffällig in das Gesamtbild einer möglichst schlanken Tragkonstruktion ein.

Vorteilhafterweise sind die Abdeckplatten als kreisförmige Abdeckscheiben ausgebildet. Diese sind besonders einfach herzustellen und genügen unabhängig von der Anzahl der zwischen den miteinander verschraubten Abdeckplatten gehaltenen Stäbe immer den Symmetrieanforderungen.

In dem Stabknoten sind vorteilhafterweise vier oder sechs Stäbe miteinander verbunden. Bei vier Stäben pro Stabknoten ergeben sich viereckige, mit Glasscheiben der Verglasung zu überdeckende Flächen zwischen den Stabknoten. Die Tragkonstruktion kann, beispielsweise durch sechs Stäbe pro Stabknoten, auch so ausgebildet werden, dass die Stabknoten dreieckige mit Glasscheiben zu überdeckende Flächen einschließen.

Entsprechend den jeweiligen Anforderungen liegen die Winkel zwischen benachbarten Stäben eines Stabknotens vorzugsweise im Bereich zwischen 0° und 180°. Bei einer derartig ausgebildeten Tragkonstruktion lassen sich die zu übertragenden Kräfte noch gut auf die jeweils angeschlossenen anderen Stäbe übertragen. Bei vier Stäben pro Stabknoten sind die Stäbe eines Stabknotens vorzugsweise in einem Winkel von etwa 90° zueinander angeordnet, bei sechs Stäben pro Stabknoten beträgt dieser Winkel etwa 60°.

Im folgenden wird anhand der Zeichnungen eine bevorzugte Ausführungsform der Erfindung näher erläutert. Es zeigen:
- Fig. 1: eine Schnittdarstellung durch einen erfindungsgemäßen Stabknoten und
- Fig. 2: eine Draufsicht auf den erfindungsgemäßen Stabknoten aus Fig. 1.

In den Fig. 1 und 2 ist ein erfindungsgemäßer Stabknoten in seiner Gesamtheit mit dem Bezugszeichen 1 bezeichnet. Der Stabknoten 1 dient zum Verbinden mehrerer Stäbe 2 bis 5 einer Tragkonstruktion zur Abstützung einer Verglasung (nicht dargestellt). Die Stäbe 2 bis 5 können als Vollmaterialrechteckprofile mit einer Breite von 40 mm und einer Höhe von 60 mm als unter Profilgrenze bis hin zu Rechteckhohlprofilen mit einer Breite von 60 mm, einer Höhe von 120 mm und einer Wandstärke von 12 mm ausgebildet sein. In dem hier dargestellten Ausführungsbeispiel werden Vollmaterialrechteckprofile verwendet. Der Stabknoten 1 weist eine obere kreisförmige Abdeckscheibe 6 und eine untere kreisförmige Abdeckscheibe 7 auf. Die Abdeckscheiben 6, 7 sind mittels Verbindungsschrauben 8 bis 11 miteinander verschraubt. Zwischen den miteinander verschraubten Abdeckscheiben 6, 7 sind die Endbereiche 2a bis 5a der Stäbe 2 bis 5 gehalten.

An den Oberflächen der Abdeckscheiben 6, 7, die die Endbereiche 2a bis 5a der Stäbe 2 bis 5 flächig berühren, den sog. Wirkflächen, sind kreisringförmige Nuten 6a, 7a eingelassen. An den Oberflächen der Endbereiche 2a bis 5a der Stäbe 2 bis 5, die die Abdeckscheiben flächig berühren, die ebenfalls als Wirkflächen bezeichnet werden, sind von den Wirkflächen vorspringende Ringabschnitte 2b bis 5b ausgebildet, die in die Nuten 6a, 7a formschlüssig eingreifen. Die Stäbe 2 bis 5 und die Abdeckscheiben stehen somit nach dem Nut- und Federprinzip miteinander formschlüssig im Eingriff. Auf diese Weise werden die Druck- und Zugkräfte, die im Bereich des Stabknotens 1 wirken, besonders großflächig von den Stäben 2 bis 5 unmittelbar auf die Abdeckscheiben 6, 7 und umgekehrt übertragen. Dies führt zu einer erheblichen Entlastung der Verbindungsschrauben 8 bis 11, wodurch wesentlich größere Kräfte über den Stabknoten 1 zwischen den Stäben 2 bis 5 übertragen werden können. Dadurch können durch die Tragkonstruktion wesentlich größere Weiten überspannt werden, als dies mit den Stabknoten nach dem Stand der Technik bisher möglich war.

Die Stäbe 2 bis 5 weisen in ihren jeweiligen Endbereichen 2a bis 5a sich verjüngende Stirnflächenbereiche 2c bis 5c auf, an denen die benachbarten Stäbe 2 bis 5 flächig und drückend aneinanderliegen. Über diese aneinanderstoßende Stirnflächenbereiche 2c bis 5c können die Druckkräfte von einem Stab 2 bis 5 gleichmäßig auf die benachbarten Stäbe 2 bis 5 übertragen werden.

Um eine besonders geringe Bauhöhe des Stabknotens realisieren zu können, sind die Abdeckscheiben 6, 7 in etwa parallel zu den Wirkflächen versenkt in den Endbereichen 2a bis 5a der Stäbe 2 bis 5 angeordnet. Die Verschraubungen 8 bis 11 sind auf der der Verglasung zugewandten Seite in der Abdeckscheibe 6 versenkt. Durch das Versenken der Abdeckscheibe 6 in den Endbereichen 2a bis 5a der Stäbe 2 bis 5 und das Versenken der Verschraubungen 8 bis 11 in der Abdeckscheibe 6 bildet die Tragkonstruktion auch im Bereich der Stabknoten 1 einen ebenflächigen Auflagerahmen für die Verglasung.

## Patentansprüche

1. Tragkonstruktion zur Abstützung einer Verglasung mit einem Stabknoten (1) und mehrere durch den Stabknoten (1) verbundene Stäbe (2 bis 5), wobei die Endbereiche (2a bis 5a) der Stäbe (2 bis 5) in dem Stabknoten (1) zwischen zwei mittels Verbindungs-schrauben (8 bis 11) miteinander verschraubten Abdeckplatten (6, 7) gehalten sind und die Stäbe (2 bis 5) mit ihren Endbereichen (2a bis 5a) über jeweils zumindest einen Stirnflächenbereich (2c bis 5c) drückend aneinander liegen, wobei die Wirkflächen zwischen den Abdeckplatten (6, 7) und den Endbereichen (2a bis 5a) der Stäbe (2 bis 5) formschlüssig miteinander im Eingriff stehen, wobei die Verbindungsschrauben (8 bis 11) auf der der Verglasung zugewandten Seite in der Abdeckplatte (6) versenkt angeordnet sind, wobei die Tragkonstruktion im Bereich des Stabknotens (1) eine ebene Auflagefläche für die Verglasung aufweist, **dadurch gekennzeichnet, dass** an den Wirkflächen der Abdeckplatten (6, 7) Vertiefungen (6a, 7a) und an den Wirkflächen der Endbereiche (2a bis 5a) der Stäbe (2 bis 5) Vorsprünge (2b bis 5b) ausgebildet sind, die in die Vertiefungen (6a, 7a) formschlüssig eingreifen, und dass, ausgehend vom Mittelpunkt der Abdeckplatten, die Verbindungsschrauben (8 bis 11) sich radial außerhalb der Vertiefungen (6a, 7a) und der Vorsprünge (2b bis 5b) befinden.

2. Tragkonstruktion nach Anspruch 1, **dadurch gekennzeichnet, dass** die Vertiefungen (6a, 7a) als in die Wirkflächen der Abdeckplatten (6, 7) eingelassene kreisringförmige Nuten und die Vorsprünge (2b bis 5b) als von den Wirkflächen der Endbereiche (2a bis 5a) der Stäbe (2 bis 5) vorspringende Ringabschnitte ausgebildet sind, die in die Nuten formschlüssig eingreifen.

3. Tragkonstruktion nach Anspruch 1 oder 2, **dadurch gekennzeichnet, dass** die Stäbe (2 bis 5) in ihren jeweiligen Endbereichen (2a bis 5a) sich verjüngende Stirnflächenbereiche (2c bis 5c) aufweisen, an denen die benachbarten Stäbe (2 bis 5) flächig und drückend aneinander liegen.

4. Tragkonstruktion nach einem der Ansprüche 1 bis 3, **dadurch gekennzeichnet, dass** die Abdeckplatten (6, 7) in etwa parallel zu den Wirkflächen versenkt in den Endbereichen (2a bis 5a) der Stäbe (2 bis 5) angeordnet sind.

5. Tragkonstruktion nach einem der Ansprüche 1 bis 4, **dadurch gekennzeichnet, dass** die Abdeckplatten (6, 7) als kreisförmige Abdeckscheiben ausgebildet sind.

6. Tragkonstruktion nach einem der Ansprüche 1 bis 5, **dadurch gekennzeichnet, dass** in dem Stabknoten (1) vier oder sechs Stäbe (2 bis 5) miteinander verbunden sind.

## Claims

1. Load carrying construction for supporting a glazing with a beam node (1) and several beams (2 to 5) connected through the beam node (1), whereby the end areas (2a to 5a) of the beams (2 to 5) in the beam node (1) are held between two covering plates (6, 7) screwed together by connecting screws (8 to 11) and the beams (2 to 5) lie with their end areas (2a to 5a) always pressed together over at least one front side surface area (2c to 5c), whereby the active surfaces are joined together positively between the covering plates (6, 7) and the end areas (2a to 5a) of the beams (2 to 5), whereby the connecting screws (8 to 11) are arranged counter-sunk into the covering plate (6) on the side facing the glazing, whereby the load carrying construction shows a level support surface in the area of the beam node (1) for the glazing, **characterised in that** indentations (6a, 7a) are formed in the active surfaces of the covering plates (6, 7) and projections (2b to 5b) that join positively into the indentations (6a, 7a) are formed on the active surfaces of the end areas (2a to 5 a) of the beams (2 to 5), and that starting from the centre of the covering plates, the connecting screws (8 to 11) are located radially outside the indentations (6a, 7a) and the projections (2b to 5b).

2. Load carrying construction according to Claim 1, **characterised in that** the indentations (6a, 7a) are formed as embedded circular grooves in the active surfaces of the covering plates (6, 7) and the projections (2b to 5b) are formed as circular sections projecting from the active surfaces of the end areas (2a to 5a) of the beams (2 to 5) that join positively into the grooves.

3. Load carrying construction according to Claim 1 or 2, **characterised in that** the beams (2 to 5) have tapering front surface areas (2c to 5c) on each of their end areas (2a to 5a), at which the adjacent beams (2 to 5) lie flat and pressed together.

4. Load carrying construction according to one of the Claims 1 to 3, **characterised in that** the covering plates (6, 7) are arranged counter-sunk into the end areas (2a to 5a) of the beams (2 to 5) approximately parallel to the active areas.

5. Load carrying construction according to one of the Claims 1 to 4, **characterised in that** the covering plates (6, 7) are formed as circular covering discs.

6. Load carrying construction according to one of the Claims 1 to 5, **characterised in that** four or six beams (2 to 5) are joined together in the beam node (1).

## Revendications

1. Structure porteuse pour supporter un vitrage comportant un noeud d'assemblage (1) et plusieurs barres (2 à 5) assemblées par le noeud d'assemblage (1), les extrémités (2a à 5a) des barres (2 à 5) étant maintenues dans le noeud d'assemblage (1) entre deux plaques de recouvrement (6, 7) fixées ensemble au moyen de deux vis d'assemblage (8 à 11) et les barres (2 à 5) venant en contact avec pression les unes avec les autres au niveau de leurs extrémités (2a à 5a) par l'intermédiaire d'au moins une zone frontale (2c à 5c), les faces actives entre les plaques de recouvrement (6, 7) et les extrémités (2a à 5a) des barres (2 à 5) coopérant en engagement positif, les vis d'assemblage (8 à 11) étant noyées dans la plaque de recouvrement (6) sur sa face en regard du vitrage, la structure porteuse présentant dans la zone du noeud d'assemblage (1) une face d'appui plane pour le vitrage, **caractérisée en ce que** des évidements (6a, 7a) sont ménagés sur les faces actives des plaques de recouvrement (6, 7) et des parties en saillie (2b à 5b) sont réalisées sur les faces actives des extrémités (2a à 5a) des barres (2 à 5), lesquelles parties en saillie (2b à 5b) coopèrent en engagement positif avec les évidements (6a, 7a) et **en ce que**, en partant du centre des plaques de recouvrement, les vis d'assemblage (8 à 11) se trouvent radialement à l'extérieur des évidements (6a, 7a) et des parties en saillie (2b à 5b).

2. Structure porteuse selon la revendication 1, **caractérisée en ce que** les évidements (6a, 7a) sont conçus sous la forme de rainures annulaires pratiquées dans les faces actives des plaques de recouvrement (6, 7) et les parties en saillie (2b à 5b) sont conçues sous la forme de portions annulaires débordant des faces actives des extrémités (2a à 5a) des barres (2 à 5) et coopérant en engagement positif avec les rainures.

3. Structure porteuse selon la revendication 1 ou la revendication 2, **caractérisée en ce que** les barres (2 à 5) présentent au niveau de leurs extrémités respectives (2a à 5a) des zones frontales effilées (2c à 5c) au niveau desquelles les barres adjacentes (2 à 5) viennent en contact plan avec pression.

4. Structure porteuse selon l'une des revendications 1 à 3, **caractérisée en ce que** les plaques de recouvrement (6, 7) sont noyées dans les extrémités (2a à 5a) des barres (2 à 5) à peu près parallèlement aux faces actives.

5. Structure porteuse selon l'une des revendications 1 à 4, **caractérisée en ce que** les plaques de recouvrement (6, 7) sont conçues sous la forme de disques de recouvrement.

6. Structure porteuse selon l'une des revendications 1 à 5, **caractérisée en ce que** quatre ou six barres (2 à 5) sont assemblées dans un noeud d'assemblage (1).
